# EUROPÄISCHE PATENTSCHRIFT

(11) **EP 1 476 033 B1**
(45) Veröffentlichungstag und Bekanntmachung des Hinweises auf die Patenterteilung: **06.05.2009**
(21) Anmeldenummer: 03704296.7
(22) Anmeldetag: 05.02.2003
(51) Int. Cl.: A41D 13/00, A41D 13/002, A41D 27/28, A41D 31/00

(54) **Element für Bekleidungsstücke sowie Verfahren zur Entfeuchtung von Hautbereichen**
Element for garments and method for removing humidity from areas of the skin
Elément pour des vêtements et procédé pour éliminer l'humidité présente dans des zones de la peau

(30) Priorität: 08.02.2002 DE 20201940 U; 12.12.2002 DE 10258388
(43) Veröffentlichungstag der Anmeldung: 17.11.2004
(73) Patentinhaber: X-Technology Swiss GmbH, 8832 Wollerau (CH)
(72) Erfinder: LAMBERTZ, Bodo, W., 58313 Herdecke (DE)
(74) Vertreter: Dörner, Lothar
(86) Internationale Anmeldenummer: PCT/DE2003/000320
(87) Internationale Veröffentlichungsnummer: WO 2003/065833

(56) Entgegenhaltungen:
- WO-A-91/09544
- WO-A-99/34972
- DE-C- 801 924
- DE-C- 931 822
- DE-U- 20 016 825
- GB-A- 658 509
- GB-A- 2 193 429
- GB-A- 2 353 694
- US-A- 4 451 934
- US-A- 5 378 529
- US-A- 6 139 929
- US-B1- 6 263 511

## Beschreibung

Die Erfindung betrifft ein Element für den Einsatz in Bekleidungsstücken für sportliche Betätigungen wie Joggen, Skating, Schilaufen oder dergleichen sowie dessen Verwendung. Die Erfindung betrifft außerdem ein Verfahren zur Entfeuchtung von Hautbereichen, insbesondere bei sportlichen Aktivitäten.

Bekleidung dient zum Schutz des Menschen, insbesondere zum Schutz gegen die Witterung. Unter bestimmten Bedingungen, beispielsweise bei sportlichen Aktivitäten dient die Bekleidung darüber hinaus zum Schutz gegen Verletzungen. Außer bei hohen Außentemperaturen besteht die Bekleidung überwiegend aus mehreren verschiedenen Bekleidungsstücken, die in mehreren Lagen übereinander getragen werden. Die äußerste Schicht der Bekleidung hat dabei im Wesentlichen die Aufgabe, wind- und wasserabweisend zu sein, um ein Auskühlen des Menschen durch Wind zu vermeiden und ihn bei Niederschlag gegen das Eindringen von Wasser in Kleidung zu schützen.

Insbesondere bei mehrlagiger Bekleidung kann Schweißanfall entstehen. Bei sportlicher Betätigung des Menschen ist dieser Schweißanfall überdurchschnittlich hoch. Durch die Schweißbildung ist der Tragkomfort der Bekleidung deutlich reduziert. Vor allem in den Zonen, in denen der stärkste Schweißanfall auftritt, entsteht ein unangenehmes Gefühl auf der Haut, was zudem beim anschließenden Abkühlen nach sportlicher Betätigung die Gefahr von Erkältungen, Verspannungen oder dergleichen erhöht. Um diese Gefahren zu reduzieren ist man bemüht, einen Abtransport des Schweißes zu ermöglichen. Hierzu ist es bekannt, Bekleidungsstücke auf ihrer der Haut zugewandten Seite mit Frottee (terry-loops) zu versehen, die eine Aufnahme der Feuchtigkeit ermöglichen sollen. Ein Nachteil der so ausgebildeten Bekleidungsstücke besteht darin, dass das Frottee zwar die Feuchtigkeit aufnimmt, diese jedoch nicht von der Haut abführt, sondern in sich aufsaugt. Hierdurch verbleibt die Feuchtigkeit im Bekleidungsstück, sodass nach sportlicher Betätigung die Bereiche der Bekleidung, die die Abschnitte hohen Schweißanfalls bedecken, feucht sind. Sie stehen weiterhin mit der Haut in Berührung. Dies führt zu einem unangenehmen Gefühl auf der Haut. Das unangenehme Gefühl wird insbesondere dadurch verstärkt, dass im Anschluss an sportliche Betätigung sowohl der Mensch als auch die Bekleidung auskühlt und somit die kalte Feuchtigkeit in der Kleidung mit der Haut in Berührung kommt.

Aus der DE 297 15 762 U1 ist zwar ein klimaregulierender Strumpf bekannt, der mit einem Luftkanal zur besseren Klimatisierung des Fußes versehen ist. Bei Strümpfen tritt das Problem eines Abkühlens jedoch kaum auf, da der Strumpf in der Regel in festem Schuhwerk untergebracht ist. Aus diesem Grund ist auch der Schutz gegen Eindringen von Wasser bei Strümpfen von untergeordneter Bedeutung. Aus der US 6 139 929 ist darüber hinaus eine Socke bekannt, bei der zwischen zwei Lagen eine wasserdichte aber wasserdampfdurchlässige Membran angeordnet ist, wobei die Membran mit den beiden Lagen verklebt ist.

Hinsichtlich des Abtransports von Feuchtigkeit in Form von Schweiß ist aus der US 5 378 529 ein Feuchtigkeit aufsaugender Stoff sowie ein daraus hergestelltes Kleidungsstück bekannt. Die Feuchtigkeit wird dabei von einem Futter aufgenommen, welches mit Entwässerungskanälen verbunden ist, die die Feuchtigkeit zu Speichervolumen transportieren, wo die Feuchtigkeit absorbiert wird. Weiterhin ist aus der US 6 263 511 ein atmungsaktives Kleidungsstück bekannt, bei dem unter einer Außenabdeckung und einer Polsterschicht zwei parallele Lagen vorgesehen sind, zwischen denen ein welliges Gewebe angeordnet ist. Durch das wellige Gewebe sind Zwischenräume ausgebildet, durch die Feuchtigkeit zu Auslasslöchern des Kleidungsstücks strömen kann.

Der Erfindung liegt daher die Aufgabe zugrunde, ein Element für den Einsatz in Bekleidungsstücken für sportliche Betätigungen zu schaffen, das einerseits den Abtransport des anfallenden Schweißes von der Haut verbessert und ein Verdunsten der entstehenden Feuchtigkeit ermöglicht, andererseits die Aufnahme des nicht verdunsteten Teils der Feuchtigkeit vom Gewebe bewirkt und gleichzeitig ein Auskühlenan den besonders belasteten Stellen verhindert. Gemäß der Erfindung wird diese Aufgabe durch ein Element mit den Merkmalen des Patentanspruchs 1 gelöst.

Mit der Erfindung ist ein Element für den Einsatz in Bekleidungsstücken für sportliche Betätigungen geschaffen, das den Abtransport des anfallenden Schweißes wesentlich verbessert und einen Schutz gegen Auskühlen bildet.

Außerdem besteht durch die modulare Anordnung solcher Elemente in ein Kleidungsstück die Möglichkeit, das Kleidungsstück optimal auf bestimmte Körperstellen und deren Schweißanfall abzustimmen. Hierdurch ist die Herstellung eines Kleidungsstückes möglich, das auf die jeweilige Belastung durch erhöhte oder niedrigere Temperatur mit einer jeweils darauf abgestimmten Klimazone reagiert, wodurch insgesamt der Leistungsbereich des Körpers erweitert wird.

In Ausbildung der Erfindungfist zwischen den Stegen und der Haut ein weiterer Hohlraum gebildet, der seitlich von den Rippen begrenzt ist. Durch die Hohlräume ist zwischen der Haut und der Umgebung ein Luftpolster geschaffen, das einen Temperaturausgleich zwischen der bei sportlichen Aktivitäten hohen Körpertemperatur und den beispielsweise im Winter geringen Umgebungstemperaturen hervorruft. Hierdurch wird ein Kältegefühl auf der Haut vermieden. Im umgekehrten Fall (Umgebungstemperatur höher als Hauttemperatur - also beispielsweise im Sommer) tritt ein gegensätzlicher Effekt ein. Insgesamt ist dadurch das Wohlbefinden wesentlich verbessert.

In vorteilhafter Ausbildung der Erfindung ist das Garn des Gewebes beschichtet. Die Beschichtung erfolgt vorzugsweise galvanisch, wodurch unter anderem gewährleistet ist, dass die Beschichtung die gesamte Oberfläche des Garnes abdeckt. Bevorzugt besteht die Beschichtung aus Silber, Kupfer oder Gold. Diese Beschichtungen haben eine magnetisch abschirmende Wirkung. Silber und Kupfer verhindern zudem die Ausbreitung von Bakterien bzw. töten diese ab. Hierdurch wird eine deutliche Reduzierung des Schweißgeruchs bewirkt.

In weiterer Ausgestaltung der Erfindung ist das klimaregulierende Element auf der der Haut abgewandten Seite mit Befestigungselementen versehen. Diese sind vorzugsweise als Klettverschluss ausgebildet. Die Befestigungselemente ermöglichen eine nachträgliche Bestückung von Kleidungsstücken mit Klimazonen.

Der Erfindung liegt weiterhin die Aufgabe zugrunde, ein Verfahren zu schaffen, mit dem Feuchtigkeit effektiv und kontinuierlich von der Haut weg transportiert werden kann. Gemäß der Erfindung wird diese Aufgabe durch die Merkmale des Patentanspruchs 6 gelöst.

Mit der Erfindung ist ein Verfahren zur wirksamen Entfeuchtung von Hautbereichen, insbesondere im Zuge sportlicher Aktivitäten geschaffen. Durch die Ableitung der Feuchtigkeit mittels Kapillarwirkung über Textilrippen von der Haut weg zu einer textilen Oberfläche wird eine Verlagerung der Verdunstungsfläche erzielt. Diese Verlagerung hat eine kontinuierliche Trocknung der Hautoberfläche zur Folge.

Zudem wird die Entfeuchtung der Hautbereiche dadurch optimiert, dass die Körperwärme mit Hilfe von Luftkammern genutzt wird, um den Feuchtefluss durch die Textilrippen zu beschleunigen.

Andere Weiterbildungen und Ausgestaltungen der Erfindung sind in den übrigen Unteransprüchen angegeben. Ein Ausführungsbeispiel der Erfindung ist in der Zeichnung dargestellt und wird nachfolgend im Einzelnen beschrieben. Es zeigen:
- Figur 1: einen Querschnitt durch ein klimaregulierendes Element;
- Figur 2: eine schematische Darstellung eines bereichsweisen Textilmixes im wellenför- mig angeordneten Gewebe;
- Figur 3: die Ansicht auf die der Haut zugewandten Seite des Elementes und
- Figur 4: eine schematische Darstellung des Verfahrens zur Hautentfeuchtung.

Das beispielhaft in Figur 1 dargestellte Klimaelement 3 basiert auf einem Gewebe 32, welches wellenförmig angeordnet ist. Das so angeordnete Gewebe 32 wird an seiner Oberseite von einem Haltegewebe 33 überdeckt. Das Element 3 liegt auf den mit Schweißperlen 35 benetzten Haut 34 elastisch auf. Das Element 3 weist darüber hinaus erste und zweite Hohlräume 36 und 37 auf. Das Gewebe 32 und das Haltegewebe 33 sind im Ausführungsbeispiel nach Figur 1 mit einer Beschichtung 38 versehen.

Durch die wellenförmige Anordnung des Gewebes 32 ist eine wechselseitige Aneinanderreihung von Stegen 321 und Rippen 322 erzielt. Die Rippen 22 bilden mit dem Haltegewebe 33 den ersten Hohlraum 37. Zwischen den Stegen 321 des Elementes und der Haut 34 sind die zweiten Hohlräume 36 gebildet. Die zweiten Hohlräume 36 werden an ihren Seiten begrenzt durch die auf der Haut 34 aufliegenden Rippen 322. Die Stege 321 weisen im Ausführungsbeispiel die doppelte Breite wie die Rippen 322 auf.

Das Element 3 ist aus unterschiedlichen Materialien hergestellt. Der Rippengrund 3221 ist aus einem Material A hergestellt. Dieses Material ist geeignet, Feuchtigkeit, insbesondere in Form von Schweiß, besonders schnell aufzunehmen. Die Rippenwände 3222 sind aus einem Material B hergestellt. Dieses hat eine Dochtfunktion, die bewirkt, dass der Schweiß von der Haut 34 weg in Richtung der Stege 321 transportiert wird. Die Stege 321 bestehen aus einem Material C. Das Material C ist in der Lage, die vom Material B in Richtung der Stege 321 geförderte Feuchtigkeit an die Umgebung abzugeben, also für eine Verdunstung Sorge zu tragen. Die Verdunstungsfläche ist dabei von der Haut 34 wegverlegt. In den Übergangsbereichen zwischen den einzelnen Materialien ist eine Mischung der Materialien möglich. So befindet sich zwischen den Materialien A und B bzw. B und C jeweils eine Materialkombination, wie dies auch Figur 2 zu entnehmen ist.

Aufgrund der sehr schmalen Ausführung der Rippen 322 kommt es zu einer nur punktuellen Berührung des Elementes 3 mit der Haut 34. Dabei sind die mit der Haut in Berührung stehenden Rippengrunde 3221 nicht ganz so hydrophob, wie die übrigen Bereiche des Elementes. Durch die kapillare Wirkung (Dochtwirkung) der Rippenwände 3222 von der Haut 34 weg, entsteht auch bei äußerst hohem Schweißanfall ein trockenes Gefühl auf der Haut.

Darüber hinaus ist durch die Verwendung verschiedener Materialien ein optimierter Fluss der Feuchtigkeit erzielt. Durch die von der Haut 34 abstrahlende Körperwärme wird der Fluss der Feuchtigkeit nach außen zusätzlich unterstützt.

Das Gewebe 32 und das Haltegewebe 33 sind im Ausführungsbeispiel nach Figur 1 - abschnittsweise - mit einer Beschichtung 38 versehen. Die Beschichtung 38 erfolgt vorzugsweise galvanisch. Sie besteht aus Kupfer, Gold, Polytetrafluorethylen oder - besonders bevorzugt - aus Silber. Mit Hilfe der unterschiedlichen Beschichtungen sind unterschiedliche Wirkungen erzielbar. Beispielsweise kann mit Hilfe von Kupfer bzw. Silber eine antifungizide Wirkung erzielt werden. Eine Beschichtung aus Polytetrafluorethylen bewirkt dagegen eine Reduzierung der Reibung auf der Haut.

Der zweite Hohlraum 36 hat die Funktion einer Luftkammer und dient als Wärmespeicher, der den Steg 321 aufheizt. Bei dem Verfahren nach der Erfindung wird das Gewebe 32 mit Textilrippen 322 angefertigt, mit dem Feuchtigkeit mittels Kapillarwirkung von der Haut 34 weg zu den Stegen 321, die die textile Oberfläche bilden, geleitet wird. Durch die hierdurch beschleunigte Verdunstung 351 auf der verhältnismäßig großen Oberfläche des Steges 321 wird ein Unterdruck in den anliegenden Rippenwänden 3222 bewirkt, der wiederum eine Erhöhung des Feuchteflusses weg von der Haut 34 indiziert. Die Verdunstungsleistung der Stege 321 ist somit um so höher, um so mehr Wärme von der Haut 34 abgegeben wird.

In Figur 4 ist schematisch die Arbeitsweise des Verfahrens bei sportlicher Aktivität dargestellt. Darin bezeichnet T_{H} die Temperatur der Haut (entspricht angenähert der Körpertemperatur), T_{K} die Temperatur in der Luftkammer (zweitem Hohlraum 36) und T_{U} die Umgebungstemperatur. Es ist dabei der Fall dargestellt, dass die Umgebungstemperatur T_{U} geringer ist als die Hauttemperatur T_{H}, woraus folgt, dass die Temperatur in der Luftkammer T_{K} geringer ist als die Hauttemperatur, aber größer als die Umgebungstemperatur. Es wird somit eine anforderungsgerechte Hautentfeuchtung bewirkt. Befindet sich der Körper in Ruhe, wird wenig Wärme von der Haut abgegeben und es liegt eine geringe Entfeuchtungsleistung vor - sowie ein geringes Schweißaufkommen. Im Zuge sportlicher Aktivität steigt die Schweißbildung an sowie auch die Hauttemperatur, wodurch eine ebenfalls hohe Entfeuchtungsleistung bewirkt wird.

In Form der als Luftkammern fungierenden Hohlräume 36 und 37 sind außerdem Bereiche vorgesehen, die als Luftpuffer dienen. Hierdurch ist eine weitere Verbesserung der Klimaregulierung hervorgerufen. Der erste Hohlraum 37 wird nämlich ebenfalls kontinuierlich durch die von der Haut abgestrahlte Wärme aufgeheizt. Hierdurch ist insbesondere bei kalten Witterungsbedingungen ein Puffer zwischen der aufgeheizten Haut und der kalten Umgebungsluft geschaffen, sodass sich ein angenehmes Tragegefühl einstellt. Zudem bewirkt die insgesamt elastische Ausbildung des Elementes eine Kompressionswirkung, die die Blutdruckerhaltung verbessert, wodurch die Zellversorgung gesteigert ist. Zudem ist eine Verringerung der Muskelvibration indiziert. Bevorzugt kommt bei der Herstellung des Elementes keine geschnittene Ware zum Einsatz.

Soweit in der Beschreibung und den Ansprüchen von einem Bekleidungsstück die Rede ist, beschränkt sich die Erfindung nicht allein auf eine solche einteilige Ausbildung; vielmehr können einzelne oder alle Merkmale der Erfindung auch auf mehrere Kleidungsstücke verteilt sein, beispielsweise in Form eines Oberteils und einer Hose. Auch die Kombination einzelner oder aller Merkmale der Erfindung in getrennten Bekleidungsstücken ist im Rahmen der Erfindung mit umfasst. Die Merkmale der Erfindung können sowohl in Unterbekleidung als auch in Oberbekleidung vorgesehen sein.

## Patentansprüche

1. Element (3) für den Einsatz in Bekleidungsstücken für sportliche Betätigungen wie Joggen, Skating, Schilaufen oder dergleichen, bei dem ein wellenförmig angeordnetes, in Form von Rippen (322) und Stegen (321) ausgebildetes Gewebe (32) auf seiner der Haut (34) abgewandten Seite mit Haltegewebe (33) überdeckt ist und wobei die Rippen (322) mit dem Haltegewebe (33) einen ersten Hohlraum (37) bilden, **dadurch gekennzeichnet dass** die Rippen (322) schmaler als die Stege (321) ausgeführt sind und dass das wellenförmige Gewebe (32) bereichsweise aus unterschiedlichen Materialien (A, B, C) besteht, wobei das Material (A) des Rippengrundes (3221) geeignet ist, Feuchtigkeit schnell aufzunehmen, das Material (B) der Rippenwände (3222) eine Dochtfunktion hat, die einen Transport der Feuchtigkeit von der Haut (34) weg in Richtung der Stege (321) bewirkt, und das Material (C) der stege (321) in der Lage ist, für eine Verdunstung Sorge zu tragen.

2. Element nach Anspruch 1, **dadurch gekennzeichnet, dass** das Gewebe (32) und das Haltegewebe (33) mit einer Beschichtung (38) versehen sind.

3. Element nach Anspruch 2, **dadurch gekennzeichnet, dass** die Beschichtung (38) aus Kupfer und/oder Silber und/oder Gold besteht.

4. Element nach einem der Ansprüche 1 bis 3, **dadurch gekennzeichnet, dass** das Element (3) mehrlagig in Form eines Polsters ausgebildet ist.

5. Element nach einem der Ansprüche 1 bis 4, **dadurch gekennzeichnet, dass** das Element (3) auf der der Haut abgewandten Seite mit Befestigungselementen versehen ist.

6. Verfahren zur Entfeuchtung von Hautbereichen, insbesondere bei sportlichen Aktivitäten, wobei ein textiles Element (3) nach einem der Ansprüche 1 bis 5 auf dem Hautbereich angeordnet wird, wobei zwischen den Stegen (321) und der Haut (34) ein zweiter Hohlraum (36) gebildet wird, der seitlich von den Rippen (322) begrenzt ist, wobei die Feuchtigkeit des Hautbereichs über die Rippen (322) mittels Kapillarwirkung zu den Stegen (321) geleitet wird und wobei die innerhalb des zweiten Hohlraumes (36) befindliche Luft durch die von der Haut (34) abgegebene Wärme aufgeheizt wird, wodurch der Feuchtefluss innerhalb der Stege (321) beschleunigt wird.

7. Verwendung eines textilen Elementes (3) nach einem der Ansprüche 1 bis 5 zur Entfeuchtung von Hautbereichen, insbesondere bei sportlichen Aktivitäten.

## Claims

1. Element (3) for use in articles of clothing for sporting activities such as jogging, skating, skiing etc. where a textile fabric (32) in the form of ribs (322) and strips (321) arranged in undulating form, is covered by a retaining fabric (33) on its side facing away from the skin (34) and where the ribs (322) form a first cavity (37) with the retaining fabric (33), **characterised in that** the ribs (322) are narrower than the strips (321) and that undulating fabric (32) consists in certain areas of different materials (A, B, C), where the material (A) of the base of the ribs (3221) is suitable for absorbing moisture rapidly, the material (B) of the walls of the ribs (3222) acts as a wick causing the moisture to be transported away from the skin (34) towards the strips (321), and the material (C) of the strips (321) ensures that the moisture evaporates.

2. Element according to claim 1, **characterised in that** the fabric (32) and the retaining fabric (33) are covered with a coating (38).

3. Element according to claim 2, **characterised in that** the coating (38) consists of copper and/or silver and/or gold.

4. Element according to any of the claims 1 to 3, **characterised in that** the element (3) is formed of several layers in the form of a pad.

5. Element according to any of the claims 1 to 4, **characterised in that** the element (3) is fitted with fastening elements on the side facing away from the skin.

6. Process for removing the moisture from areas of the skin, in particularly during sporting activities, where a textile element (3) according to any of the claims 1 to 5 is arranged on the area of skin, where a second cavity (36) is formed between the strips (321) and the skin (34) which is delimited at the sides by the ribs (322), where the moisture from the area of skin is conducted by capillary action via the ribs (322) to the strips (321) and where the air within the second cavity (36) is warmed by the heat emitted by the skin (34), thereby accelerating the flow of moisture within the strips (321).

7. Use of a textile element (3) according to any of the claims 1 to 5 for the removal of moisture from areas of skin, in particularly during sporting activities.

## Revendications

1. Élément (3) utilisable dans des vêtements destinés à des activités sportives telles que le jogging, le patinage, le ski ou assimilés, dans lequel un textile (32) agencé ondulé, configuré en forme de côtes (322) et de nervures (321), est recouvert d'un textile de retenue (33) sur son côté non en contact avec la peau (34) et les côtes (322) formant avec le textile de retenue (33) une première cavité creuse (37), **caractérisé en ce que** les côtes (322) ont été réalisées plus étroites que les nervures (321) et **en ce que** le textile ondulé (32) se compose localement de matériaux différents (A, B, C), le matériau (A) du fond de côte (3221) convenant pour absorber rapidement l'humidité, le matériau (B) des parois des côtes (3222) assumant une fonction de mèche qui évacue l'humidité de la peau (34) en direction des nervures (321), et le matériau (C) des nervures (321) étant en mesure de veiller à l'évaporation.

2. Élément selon la revendication 1**, caractérisé en ce que** le textile (32) et le textile de retenue (33) sont dotés d'un revêtement (38).

3. Élément selon la revendication 2, **caractérisé en ce que** le revêtement (38) se compose de cuivre et/ou d'argent et/ou d'or.

4. Élément selon l'une des revendications 1 à 3, **caractérisé en ce que** l'élément (3) est configuré multicouches en forme de rembourrage.

5. Élément selon l'une des revendications 1 à 4, **caractérisé en ce que** l'élément (3) est doté d'éléments de fixation sur le côté non en contact avec la peau.

6. Procédé destiné à déshumidifier des zones cutanées, notamment lors d'activités sportives, un élément textile (3) selon l'une des revendications 1 à 5 étant agencé sur la peau, une deuxième cavité (36) étant formée entre les nervures (321) et la peau (34), ladite cavité étant limitée par les côtes (322), l'humidité de la zone cutanée gagnant par capillarité les nervures (321) via les côtes (322) et l'air présent dans la deuxième cavité (36) se trouvant échauffé par la chaleur émise par la peau (34), ce qui accélère la circulation de l'humidité à l'intérieur des nervures (321).

7. Utilisation d'un élément textile (3) selon l'une des revendications 1 à 5 destiné à déshumidifier des zones cutanées, notamment lors d'activités sportives.
